# EUROPÄISCHE PATENTSCHRIFT

(11) **EP 2 194 006 B1**
(45) Veröffentlichungstag und Bekanntmachung des Hinweises auf die Patenterteilung: **22.01.2014**
(21) Anmeldenummer: 09176465.4
(22) Anmeldetag: 19.11.2009
(51) Int. Cl.: B65F 1/06

(54) **Behälter zur Aufbewahrung von Gegenständen, insbesondere von Müll**
Container for storing objects, in particular waste
Récipient pour le stockage d'objets, en particulier des ordures

(30) Priorität: 04.12.2008 DE 202008016028 U
(43) Veröffentlichungstag der Anmeldung: 09.06.2010
(73) Patentinhaber: Melitta Europa GmbH & Co. KG, 32427 Minden (DE)
(72) Erfinder: Grote, Oliver, 32107 Bad Salzuflen (DE)
(74) Vertreter: Dantz, Jan Henning

(56) Entgegenhaltungen:
- EP-A2- 0 963 924
- DE-A1- 2 345 072
- DE-C- 184 263
- US-A- 2 695 150
- US-A- 3 595 507

## Beschreibung

Die vorliegende Erfindung betrifft einen Behälter zur Aufbewahrung von Gegenständen, insbesondere von Müll, nach dem Oberbegriff des Anspruches 1.

Die DE 20 2004 010483 offenbart eine Abdeckvorrichtung für einen Behälter, bei dem über ein Betätigungsorgan die Teile des Deckels zum Öffnen oder Schließen verschwenkt werden können, Dadurch ergibt sich das Problem, dass beim Öffnen des Deckels unangenehme Geruchsstoffe austreten können, insbesondere wenn in dem Behälter Müll gelagert ist.

Zur Minimierung von Gerüchen bei Mülleimern ist es aus der DE 20 2004 016638 bekannt, an einer Oberfläche einer verschwenkbaren Haube einen Geruchsentferner vorzusehen. Solche Geruchsentferner können zwar der Entwicklung von Gerüchen entgegenwirken, diese aber nicht vollständig beseitigen. Zudem bleibt das Problem, das beim Öffnen des Abfalleimers die Optik als unangenehm empfunden wird.

Aus der WO 03/059748 ist eine Kassette mit einem gefalteten Folienschlauch offenbart, die über eine Aufnahme gezogen werden kann und dort zur Aufnahme von Gegenständen, beispielsweise Babywindeln dient. Der Schlauch kann dann durch Drehen der Kassette so verdrillt werden, dass ein Verschließen einzelner Abteile in dem Folienschlauch möglich ist. Zum Entfernen muss dann der Folienschlauch abgeschnitten und verknotet werden. Die Handhabung des Folienschlauches ist vergleichsweise aufwändig und zudem lässt sich dieses Verfahren nur schlecht für kleinere Gegenstände anwenden.

Die US 3,595,507 offenbart einen gattungsgemäßen Müllbehälter, bei dem ein Beutel an einem oberen Ring eines Gestells gehalten ist. Das Gestell weist zwei verschwenkbare Arme auf, die den Müllbehälter in einem oberen Bereich verschließen können, wobei die beiden Arme durch Drücken eines Pedals in eine Offenstellung gebracht werden. Die Arme werden hierfür gegen die Kraft einer Feder bewegt und nach dem Loslassen des Pedals durch die Federkraft wieder verschlossen.

Es ist daher Aufgabe der vorliegenden Erfindung, einen Behälter zur Aufbewahrung von Gegenständen zu schaffen, der eine Beeinträchtigung durch Gerüche oder eine nachteilige Optik weitgehend vermeidet und einfach in der Handhabung ist.

Diese Aufgabe wird mit einem Behälter mit den Merkmalen des Anspruches 1 gelöst.

Erfindungsgemäß werden durch Drücken des Pedals die Klemmbacken abwechselnd geschlossen oder geöffnet und jede Klemmbacke ist an einem Hebel verschwenkbar gelagert, wobei die beiden Hebel über ein Getriebe miteinander gekoppelt sind. Dadurch kann über die Klemmbacken der Beutel verschlossen sein, so dass unangenehme Gerüche oder optische unschöne Anblicke den Benutzer nicht erreichen. Durch Betätigung der Klemmbacken kann dann kurzzeitig ein Öffnen erfolgen, um weitere Gegenstände in den Beutel einzulagern. Dies kann aber auch zu einem Zeitpunkt erfolgen, bei dem der Behälter durch einen Deckel verschlossen ist, so dass das Öffnen des Beutels von außen nicht sichtbar ist. Dadurch wird die Beeinträchtigung durch Gerüche auf ein Minimum reduziert.

Dabei ist jede Klemmbacke an einem Hebel verschwenkbar gelagert und die beiden Hebel sind über ein Getriebe miteinander gekoppelt. Dadurch kann eine Bewegung der Klemmbacken synchron erfolgen.

Durch Drücken des Pedals können die Klemmbacken abwechselnd geschlossen oder geöffnet werden.

Gemäß einer weiteren Ausgestaltung der Erfindung ist an mindestens einem Hebel ein Mitnehmer vorgesehen, der in Eingriff mit einem über das Pedal betätigbaren Antriebselement bringbar ist. Dabei können auch zwei Mitnehmer vorgesehen sein, die wahlweise mit dem Antriebselement zum Öffnen oder Schließen in Eingriff gebracht werden. Durch eine einfache Mechanik kann dann die Betätigung der Klemmbacken erfolgen. Das Antriebselement ist vorzugsweise über eine Kurvenführung zu dem einen oder anderen Mitnehmer bewegbar. Für eine stabile Mechanik mit nur wenigen Bauteilen kann das Antriebselement dabei als Doppelhaken ausgebildet sein, dessen Drehachse verschiebbar gelagert ist.

Vorzugsweise weisen die Klemmbacken an ihrer nach außen gerichteten Seite je eine Führungsplatte auf. Diese Führungsplatte kann zu der Klemmbacke in eine Schließposition nach unten geneigt sein, so dass Gegenstände, die in den Beutel eingefügt werden sollen, auf die Führungsplatte aufgelegt werden, wenn die Klemmbacken verschlossen sind. Dann kann durch die Betätigungsmechanik ein Öffnen der Klemmbacken erfolgen, so dass der Gegenstand automatisch nach unten in den Beutel fällt. Die Führungsplatten können dabei verschwenkbar an der Klemmbacke gelagert sein, so dass beim Öffnen der Klemmbacken die Führungsplatten verhindern, dass die Gegenstände seitlich an dem Behälter verklemmen.

In einer vorteilhaften Ausgestaltung ist der Halter als Rahmen ausgebildet, an dem der Endabschnitt des Beutels festlegbar ist. Der Rahmen kann dabei verschwenkbar am Behälter gelagert sein, wobei oberhalb des Rahmens zusätzlich ein verschwenkbarer Deckel vorgesehen ist, der einen Zugang zum Innenraum des Behälters schafft.

Die Erfindung wird nachfolgend anhand eines Ausführungsbeispieles mit Bezug auf die beigefügten Zeichnungen näher erläutert. Es zeigen:
- Figuren 1 bis 5: mehrere Ansichten eines erfindungsgemäßen Behälters in unterschiedlichen Positionen, und
- Figuren 6 bis 9: mehrere Ansichten der Betätigungsmechanik des Behälters der Figuren 1 bis 5.

Ein Behälter 1 dient zur Aufbewahrung von Gegenständen, insbesondere von Müll und umfasst einen rahmenförmigen Halter 2, an dem ein offener Endabschnitt eines Beutels aus Kunststofffolie festlegbar ist. Hierfür kann der Endabschnitt des Beutels über den rahmenförmigen Halter 2 gezogen werden, wobei auch entsprechende Klemmmittel vorgesehen sein können. Der Halter 2 ist dabei verschwenkbar an dem Behälter 1 gelagert, wobei der Zugang zu dem Behälter 1 über einen verschwenkbaren Deckel 140 ermöglicht wird. In dem Behälter 1 ist unterhalb des Halters 2 eine Schleusenmechanik vorgesehen. Die Schleusenmechanik umfasst zwei verschwenkbare Klemmbacken 3, die in Figur 1 in einer geschlossenen Position sind. Die Klemmbacken 3 sind jeweils an gegenüberliegenden Seiten an einem Hebel 4 drehbar gelagert. Eine Drehachse 6 für den linken Hebel 4 ist an einem unteren Bereich des Behälters 1 angeordnet. Zum Verschwenken der Hebel 4 ist ein Antriebselement 7 vorgesehen, das über ein Pedal 8 an der Außenseite des Behälters betätigbar ist.

Oberhalb der Klemmbacken 3 sind zwei Führungsplatten 9 vorgesehen. Jede Führungsplatte 9 ist um eine Achse 5 an der Klemmback 3 drehbar gelagert.

Wenn Gegenstände in den nicht dargestellten Beutel eingefügt werden sollen, werden die Klemmbacken 3 über eine Betätigungsmechanik mit dem Pedal 8, dem Antriebselement 7 und den Hebeln 4 auseinander bewegt, wie dies in Figur 2 dargestellt ist. In dieser Position können die Gegenstände in den Beutel herabfallen, der an dem Halter 2 aufgespannt ist. Beim Öffnen der Klemmbacken 3 verschwenken die Führungsplatten 9 in eine im wesentlichen vertikale Position, so dass Gegenstände, die auf den Führungsplatten 9 abgelegt waren, in den Beutel herabfallen.

Zum Schließen der Klemmbacken 3 wird zunächst das Pedal 8 losgelassen, das unter der Wirkung einer Feder 15 nach oben bewegt wird (Figuren 3 und 6). Anschließend wird das Pedal 8 erneut gedrückt, wobei dann das Antriebselement 7 die Hebel 4 in die geschlossene Position bewegt, wie dies in Figur 4 gezeigt ist.

Nach dem Schließen der Klemmbacken 3 wird das Pedal 8 losgelassen, so dass die in Figur 5 gezeigte Position erreicht wird.

Die Betätigungsmechanik des Behälters wird nachfolgend mit Bezug auf die Figuren 6 bis 9 erläutert.

In Figur 6 ist die Betätigungsmechanik in einer Position entsprechend Figur 1 dargestellt, wenn die Klemmbacken 3 verschlossen sind. Das Antriebselement 7 ist als Doppelhaken T-förming ausgebildet und umfasst auf der rechten Seite einen ersten Haken 12 und auf der linken Seite einen zweiten Haken 13. Zum Drehen des Hebels 4 um eine Achse 40 ist an dem Hebel 4 an einem Vorsprung ein Mitnehmer 10 vorgesehen, der zapfenförmig ausgebildet ist und in Eingriff mit dem ersten Haken 12 gelangen kann. Hierfür wird das Antriebselement 7 an einer Achse 14 nach unten gezogen, die mit dem Pedal 8 gekoppelt ist. Wenn das Pedal 8 gegen die Kraft der Feder 15 nach unten gedrückt wird, bewegt sich auch die Achse 14 mit dem Antriebselement 7 nach unten.

Wie in Figur 7 gezeigt ist, wird bei einem Absenken des Antriebselementes 7 der erste Haken 12 in Eingriff mit dem Mitnehmer 10 gebracht, wodurch dann der Hebel 4 um die Achse 40 im Uhrzeigersinn verschwenkt wird. Durch das Verschwenken des Hebels 4 auf der rechten Seite wird auch der zweite Hebel 4 auf der linken Seite verschwenkt, da dieser über ein Getriebe 30 in Form einer Verzahnung gekoppelt ist. Der linke Hebel 4 ist um die Achse 6 drehbar gelagert.

Nach dem Öffnen der Klemmbacken 3 wird nun das Pedal 8 losgelassen, das sich aufgrund der Kraft der Feder 15 nach oben bewegt. Bei der Aufwärtsbewegung erfolgt ein Verschwenken des Antriebselementes 7, wobei der Mitnehmer 10 außer Eingriff mit dem ersten Haken 12 gelangt (Figur 8). An dem Antriebselement 7 sind in einem Mittelabschnitt zwischen den Haken 12 und 13 und der Achse 14 Vorsprünge 16 und 17 ausgebildet, wobei der Vorsprung 17 mit einem Steg 18 in Eingriff bringbar ist, wenn das Antriebselement 7 von der in Figur 7 gezeigten Position nach oben bewegt wird. Durch den Steg 18 wird das Antriebselement 7 um die Achse 14 gegen den Uhrzeigersinn verschwenkt. Die Bewegung des Antriebselementes 7 endet dann, wenn auch der zweite Vorsprung 16 mit einem zweiten Steg 21 an dem Hebel 4 in Eingriff gelangt. Dann blockieren die Stege 18 und 21 eine weitere Aufwärtsbewegung des Antriebselementes 7.

Um die Klemmbacken 3 von einer geöffneten Position (Figur 2) in eine geschlossene Position zu bewegen (Figur 4) wird das Pedal 8 ein zweites Mal nach unten gedrückt. Durch das Verschwenken des Antriebselementes 7 gegen den Uhrzeigersinn gelangt nun der zweite Haken 13 in Eingriff mit dem Mitnehmer 11 an dem Hebel 4. Dadurch wird bei einer Abwärtsbewegung des Antriebselementes 7 der Hebel 4 um die Achse 40 gegen den Uhrzeigersinn verschwenkt. Dies verschließt die Klemmbacken 3.

Nach dem Loslassen des Pedals 8 wird dieses durch die Kraft der Feder 15 nach oben gedrückt, so dass das Antriebselement 7 aus der abgesenkten Position (Figur 9) in eine obere Position (Figur 6) bewegt wird. Bei der Aufwärtsbewegung gelangt der Vorsprung 16 in Eingriff mit dem Steg 21, so dass das Antriebselement 7 im Uhrzeigersinn um die Achse 14 verschwenkt wird. Dabei gelangt das Antriebselement 7 wieder in eine Position, bei der der erste Haken 12 benachbart zu dem Mitnehmer 10 angeordnet ist.

Für einen weiteren Öffnungs- und Schließvorgang kann das Pedal 8 wieder zweimal betätigt werden.

Es ist möglich, nur an einer Seite ein Antriebselement 7 vorzusehen, das die vier Hebel 4 innerhalb des Behälters 1 verschwenkt. Alternativ kann an gegenüberliegenden Seiten jeweils ein Antriebselement 7 durch das Pedal 8 betätigt werden.

## Patentansprüche

1. Behälter (1) zur Aufbewahrung von Gegenständen, insbesondere von Müll, mit einem Halter (2) zum Aufspannen eines Beutels, wobei der Halter (2) Mittel zum Festlegen eines offenen Endabschnittes des Beutels aufweist, wobei eine Betätigungsmechanik vorgesehen ist, mittels der zwei Klemmbacken (3) relativ zueinander bewegbar sind, um den Beutel zu öffnen oder zu schließen, und die Klemmbacken (3) unterhalb des Halters (2) zum Festlegen des Endabschnittes angeordnet sind, wobei die Betätigungsmechanik mindestens ein Pedal (8) aufweist, mittels dem die Klemmbacken (3) bewegbar sind und das Pedal (8) durch eine Feder (15) vorgespannt ist, **dadurch gekennzeichnet, dass** durch Drücken des Pedals (8) die Klemmbacken (3) abwechselnd geschlossen oder geöffnet werden und jede Klemmbacke (3) an einem Hebel (4) verschwenkbar gelagert ist, wobei die beiden Hebel (4) über ein Getriebe (30) miteinander gekoppelt sind.

2. Behälter (1) nach Anspruch 1, **dadurch gekennzeichnet, dass** an mindestens einem Hebel (4) ein Mitnehmer (10, 11) vorgesehen ist, der in Eingriff mit einem über das Pedal (8) betätigbaren Antriebselement (7) bringbar ist.

3. Behälter (1) nach Anspruch 2, **dadurch gekennzeichnet, dass** zwei Mitnehmer (10, 11) vorgesehen sind, die wahlweise mit dem Antriebselement (7) zum Öffnen oder Schließen in Eingriff gebracht werden.

4. Behälter (1) nach Anspruch 2 oder 3, **dadurch gekennzeichnet, dass** die Betätigungsmechanik eine Kurvenführung aufweist, um das Antriebselement (7) zu dem einen oder anderen Mitnehmer (10, 11) zu verschwenken.

5. Behälter (1) nach einem der Ansprüche 2 bis 4 **dadurch gekennzeichnet, dass** das Antriebselement (7) als drehbarer Doppelhaken ausgebildet ist, dessen Drehachse (14) verschiebbar ist.

6. Behälter (1) nach einem der Ansprüche 1 bis 5, **dadurch gekennzeichnet, dass** die Klemmbacken (3) an ihrer nach außen gerichteten Seite eine Führungsplatte (9) aufweisen.

7. Behälter (1) nach Anspruch 6, **dadurch gekennzeichnet, dass** jede Führungsplatte (9) zu der Klemmbacke (3) in einer Schließposition nach unten geneigt ist.

8. Behälter (1) nach Anspruch 6 oder 7, **dadurch gekennzeichnet, dass** die Führungsplatte (9) an der Klemmbacke (3) verschwenkbar gelagert ist.

9. Behälter (1) nach einem der Ansprüche 1 bis 8, **dadurch gekennzeichnet, dass** der Halter (2) als Rahmen ausgebildet ist, an dem der Endabschnitt des Beutels festlegbar ist.

10. Behälter (1) nach einem der Ansprüche 1 bis 9, **dadurch gekennzeichnet, dass** der Halter (2) verschwenkbar an dem Behälter (1) gelagert ist.

## Claims

1. Container (1) for the storage of objects, particularly waste, with a holder (2) for clamping a bag, wherein the holder (2) comprises means for fixing an open end section of the bag, wherein an actuating mechanism is provided, by means of which two clamping jaws (3) are movable relative to one another in order to open or close the bag, and the clamping jaws (3) are arranged below the holder (2) for fixing the end section, wherein the actuation mechanism comprises at least one pedal (8) by means of which the clamping jaws (3) are movable and the pedal (8) is biased by a spring (15), **characterised in that** through pressing the pedal (8) the clamping jaws (3) are closed or opened in alternation and each clamping jaw (3) is pivotably mounted on a lever (4), wherein the two levers (4) are coupled together by way of a transmission (30).

2. Container (1) according to claim 1, **characterised in that** an entrainer (10, 11) which can be brought into engagement with a drive element (7) actuable by way of the pedal (8) is provided at at least one lever (4).

3. Container (1) according to claim 2, **characterised in that** two entrainers (10, 11) which are selectably brought into engagement with the drive element (7) for opening or closing are provided.

4. Container (1) according to claim 2 or 3, **characterised in that** the actuating mechanism comprises a cam guide in order to pivot the drive element (7) relative to one or the other entrainer (10,11).

5. Container (1) according to any one of claims 2 to 4, **characterised in that** the drive element (7) is constructed as a rotatable double hook, the axis (14) of rotation of which is displaceable.

6. Container (1) according to any one of claims 1 to 5, **characterised in that** the clamping jaws (3) have a guide plate (9) at the outwardly directed side thereof.

7. Container (1) according to claim 6, **characterised in that** each guide plate (9) is inclined downwardly relative to the clamping jaw (3) in a closed position.

8. Container (1) according to claim 6 or 7, **characterised in that** the guide plate (9) is pivotably mounted on the clamping jaw (3).

9. Container (1) according to any one of claims 1 to 8, **characterised in that** the holder (2) is constructed as a frame to which the end section of the bag is fixable.

10. Container (1) according to any one of claims 1 to 9, **characterised in that** the holder (2) is pivotably mounted at the container (1).

## Revendications

1. Récipient (1) de stockage d'objets, en particulier d'ordures comportant un support (2) permettant de tendre un sac, ce support (2) comportant des moyens de fixation d'une extrémité ouverte du sac, dans lequel il est prévu un mécanisme d'actionnement permettant de déplacer l'une par rapport à l'autre deux mâchoires de serrage (3) pour permettre d'ouvrir ou de fermer le sac, et les mâchoires de serrage (3) sont positionnées au-dessous du support (2) pour permettre de fixer cette extrémité, le mécanisme d'actionnement comportant au moins une pédale (8) permettant de déplacer les mâchoires de serrage (3) et cette pédale (8) étant précontrainte par un ressort (15),
**caractérisé en ce que**
suite à la compression de la pédale (8), les mâchoires de serrage (3) peuvent être alternativement fermées ou ouvertes, et chaque mâchoire de serrage (3) est montée pivotante sur un levier (4), les deux leviers (4) étant accouplés l'un à l'autre au moyen d'une transmission (30).

2. Récipient (1) conforme à la revendication 1,
**caractérisé en ce que**
sur au moins un levier (4) est monté un élément d'entrainement (10, 11) pouvant être mis en prise avec un élément d'actionnement (7) pouvant être actionné par la pédale (8).

3. Récipient (1) conforme à la revendication 2,
**caractérisé en ce qu'**
il comporte deux organes d'entrainement (10, 11) qui peuvent être sélectivement mis en prise avec l'élément d'actionnement (7) pour permettre l'ouverture ou la fermeture.

4. Récipient (1) conforme à la revendication 2 ou 3,
**caractérisé en ce que**
le mécanisme d'actionnement comporte un guidage courbe pour permettre de faire pivoter l'élément d'actionnement (7) vers l'un ou l'autre élément d'entrainement (10, 11).

5. Récipient (1) conforme à l'une des revendications 2 à 4,
**caractérisé en ce que**
l'élément d'entraînement (7) est réalisé sous la forme d'un double crochet mobile en rotation dont l'axe de rotation (14) est pivotant.

6. Récipient (1) conforme à l'une des revendications 1 à 5,
**caractérisé en ce que**
les mâchoires de serrage (3) comportent une plaque de guidage (9) sur leur face dirigée vers l'ex-térieur.

7. Récipient (1) conforme à la revendication 6,
**caractérisé en ce que**
chacune des plaques de guidage (9) est inclinée vers le bas en direction des mâchoires de serrage (3) dans sa position de fermeture.

8. Récipient (1) conforme à la revendication 6 ou 7,
**caractérisé en ce que**
la plaque de guidage (9) est montée pivotante sur la mâchoire de serrage (3).

9. Récipient (1) conforme à l'une des revendications 1 à 8,
**caractérisé en ce que**
le support (2) est réalisé sous la forme d'un cadre sur lequel peut être fixée l'extrémité du sac.

10. Récipient (1) conforme à l'une des revendications 1 à 9,
**caractérisé en ce que**
le support (2) est monté pivotant sur le récipient (1).
